# EUROPÄISCHE PATENTSCHRIFT

(11) **EP 0 932 822 B1**
(45) Veröffentlichungstag und Bekanntmachung des Hinweises auf die Patenterteilung: **06.09.2000**
(21) Anmeldenummer: 97911193.7
(22) Anmeldetag: 08.10.1997
(51) Int. Cl.: G01L 5/28, G01M 13/00, F15B 19/00, B60T 8/00

(54) **VERFAHREN ZUR DARSTELLUNG EINES HYDRAULISCH BEAUFSCHLAGTEN DRUCKMITTELNEHMERS**
METHOD FOR REPRESENTING A HYDRAULICALLY WORKING PRESSURE FLUID RECEPTOR
PROCEDE DE REPRESENTATION D'UN RECEPTEUR DE FLUIDE SOUS PRESSION ACTIONNE HYDRAULIQUEMENT

(30) Priorität: 21.10.1996 DE 19643292
(43) Veröffentlichungstag der Anmeldung: 04.08.1999
(73) Patentinhaber: Continental Teves AG & Co. oHG, 60488 Frankfurt (DE)
(72) Erfinder: SCHILDWÄCHTER, Matthias, D-61273 Wehrheim (DE); SIMON, Winfried, D-61209 Echzell (DE); AULMANN, Heiko, D-61118 Bad Vilbel (DE); INGENDAHL, Hans-Jörg, D-61239 Ober-Mörlen (DE)
(74) Vertreter: Blum, Klaus-Dieter
(86) Internationale Anmeldenummer: EP9705519
(87) Internationale Veröffentlichungsnummer: WO9817986

(56) Entgegenhaltungen:
- EP-A- 0 310 113
- DE-A- 4 413 579
- JP-A- 4 370 407

## Beschreibung

Die Erfindung betrifft ein Verfahren zur Darstellung eines hydraulisch beaufschlagten Druckmittelnehmers auf einem Prüfstand mittels Simulation der charakteristischen Druck- und Volumenaufnahme des Druckmittelnehmers.

In der Bremsentechnik ist es üblich, die als Druckmittelverbraucher bzw. Druckmittelnehmer wirksamen Radbremsen auf Prüfständen zu simulieren, wozu zur Simulation der Eigenschaft der jeweiligen Radbremse sog. Federverbraucher eingesetzt werden. Die Simulation des Druckmittelnehmers geschieht hierzu mittels Auswahl sogenannter Federverbraucher mit unterschiedlichen Federkennlinien, die entsprechend genau auf die Druck-/Volumencharakteristik der zu simulierenden Radbremse eingestellt werden müssen. Derartige Einstellaßnahmen benötigen auch einen erheblichen Zeitaufwand. Daher ist es die Aufgabe der Erfindung, ein Verfahren zur Darstellung eines hydraulisch beaufschlagten Druckmittelnehmers auf einem Prüfstand mittels Simulation der charakteristischen Druck- und Volumenaufnahme vorzustellen, das mit einfachen, funktionssicheren Mitteln eine möglichst genaue Simulation der Druck- und Volumenaufnahme des Druckmittelnehmers ermöglicht, ohne die vorgenannten Nachteile bisheriger Verfahren hinsichtlich einer aufwendigen Auswahl und Einstellung in Kauf nehmen zu müssen.

Diese Aufgabe wird erfindungsgemäß durch ein Verfahren der angegebenen Art mittels den kennzeichnenden Merkmalen des Patentanspruchs 1 gelöst, wonach die charakteristische Druck- und Volumenaufnahme des Druckmittelnehmers zwei Simulationsabschnitte aufweist, wobei zur Darstellung des ersten Simulationsabschnitts die Druck-/Volumencharakteristik eines Gases und im zweiten Simulationsabschnitt die Druck-/Volumencharakteristik einer Flüssigkeit verwendet wird.

Weitere Merkmale und zweckmäßige Einzelheiten der vorgeschlagenen Erfindung gehen im nachfolgenden aus den Unteransprüchen hervor, die anhand der nachfolgenden Beschreibung eines Anwendungsfalles näher erläutert werden.

Es zeigt:
- Fig. 1: eine Kennlinie bezüglich der Volumenaufnahme in Abhängigkeit des Drucks für eine Radbremse,
- Fig. 2: eine Prinzipdarstellung zur technischen Realisierung der nach Fig. 1 gezeigten Kennlinie.

Die Fig. 1 zeigt sowohl die Kennlinie III, die durch Simulation des Druckmittelnehmers bzw. Druckmittelverbrauchers zustande kommt, wenn zwei Federn mit unterschiedlicher Federsteifigkeit verwendet werden, als auch eine weitere, strichlinierte Kennlinie IV, die das tatsächliche Verhalten des zu simulierenden Druckmittelnehmers bzw. Druckmittelverbrauchers wiedergibt. Gleichzeitig entspricht diese Kennlinie IV exakt dem Ergebnis des nunmehr erfindungsgemäß beanspruchten Simulationsverfahren, wozu die entlang der Abszisse aufgetragene charakteristische Druckveränderung und die entlang der Ordinate aufgetragene charakteristische Volumenzunahme des Druckmittelnehmers im ersten Simulationsabschnitt I durch die Verwendung eines Gases zustande kommt, dem ein zweiter Simulationsabschnitt II folgt, der auf der Verwendung einer Flüssigkeit beruht.

Die Erfindung beruht somit auf dem Gedanken, daß der erste Simulationsabschnitt I, dessen Kennlinie IV parabelförmig in den zweiten Simulationsabschnitt II übergeht, durch das Gas, funktionell wie eine Gasfeder wirkend, nachgebildet wird. Der zweite Simulationsabschnitt II der Kennlinie IV nach Fig. 1, verläuft relativ flach und linear steigend, wozu sich in nahezu perfekter Angleichung des weiteren Simulationskennlinienverlaufs an die Realkennlinie erfindungsgemäß die Verwendung einer Flüssigkeit mit möglichst geringer Kompressibilität, vorzugsweise Bremsflüssigkeit, eignet. Um die strichlinierte Simulationskennlinie, die gleichfalls dem tatsächlichen Kennlinienverlauf des Drucknehmers entspricht, an verschiedene Druckmittelnehmer präzise anzupassen, genügt sodann das Volumen des Gases und damit die Gasfedercharakteristik und das hydraulische Volumen der Flüssigkeit zu verändern.

Eine Erweiterungsmöglichkeit für die Erfindung kann in einer elektronischen Steuerung gesehen werden, die es auf komfortable Weise ermöglicht, die gewünschte, abbildungsgemäße Kennlinie IV mit drei Parametern zu beschreiben. Diese elektronische Steuerung regelt dann vorzugsweise die gewünschte Kennlinie IV durch Variation des hydraulischen Volumens und der Gasfederwirkung ein. Der Vorteil einer solchen zusätzlichen elektronischen Steuerung liegt nicht nur im Bedienungskomfort, sondern ist auch darin zu sehen, daß selbst ohne Eingriff der elektronischen Steuerung eine einwandfreie Betriebsweise des Prüfablaufs sichergestellt ist.

Die Fig. 2 zeigt anhand eines Ausführungsbeispieles die wesentlichen Elemente zur Simulation eines Druckmittelnehmers bzw. Druckmittelverbrauchers, der die voran erläuterte und gewünschte Kennliniencharakteristik aufweist.

Aus der Fig. 2 geht hervor, daß zur Simulation eines Druckmittelnehmers mehrere voneinander funktionell getrennte Simulationskammern 1,2,3 erforderlich sind, die Bestandteil von zwei unabhängig voneinander zu beaufschlagenden Arbeitszylindern 6,7 sind, in denen zur Variation der Volumenaufnahme in den Simulationskammern 1,2,3 Hubkolben 4,5 angeordnet sind, die vorzugsweise jeweils durch einen elektrischen Antrieb 8,9 betätigt werden. Zwecks automatischer Steuerung der genannten Antriebe 8,9 ist ferner einer Steuereinheit 10 vorgesehen, die derart ausgelegt werden kann, daß in ihr die für bestimmte Druckmittel nehmer repräsentativen Volumen-/Druckkennlinien gespeichert sind, wobei diese Speicherwerte bei Abruf durch entsprechende elektrische Signale zu einer Betätigung der Antriebe 8,9 führen, die die benötigten Zustandsgrößen des Gases und der Flüssigkeit in den Simulationskammern 1,2,3 sicherstellen.

Das Verfahren als auch die Verwendung des Verfahrens für die in Fig. 2 prinzipiell dargestellte Simulationseinrichtung eignen sich im besonderen zur repräsentativen Nachbildung von unterschiedlichen Fahrzeug-Radbremsen auf dem Prüfstand, wozu die mit dem Prüfstand verbundene Leitungsverzweigung 11 Bremsflüssigkeit führt, die sowohl die Simulationskammer 1 des Arbeitszylinders 6 und die Simulationskammer 2 des Arbeitszylinders 7 ausfüllt. Das damit im Arbeitszylinder 6 befindliche hydraulische Volumen steht unmittelbar unter der Wirkung des Hubkolbens 4 im Arbeitszylinder 6, der vom elektromotorischen Antrieb 8 zur Darstellung des gewünschten Volumenmodells mittels der Steuereinheit 10 verfahren wird. Demgegenüber ist die gleichfalls an der Leitungsverzweigung 11 angeschlossene Simulationskammer 2 des Arbeitszylinders 7 nicht unmittelbar mit dem Hubkolben 5 gekoppelt, sondern durch einen Schwimmkolben 12 oder einer Membran im Arbeitszylinder 7 und der ein Gas aufnehmenden Simulationskammer 3 getrennt. Die Ansteuerung des Antriebs 9 durch die Steuereinheit 10 führt zwangsläufig zu einer Kompression des in der Simulationskammer 3 (Gasspeicher) eingespannten Gases, solange der durch die Flüssigkeit der Simulationskammer 2 wirksame Gegendruck den Schwimmkolben 12 in seiner abbildungsgemäßen Grundstellung verharren läßt. Sofern der auf den Schwimmkolben 12 oder die Membran einwirkende Flüssigkeitsdruck den Gegendruck des Gases in der Simulationskammer 3 übersteigt, bewegt sich der Schwimmkolben 12 bzw. die Membran unter zusätzlicher Volumenaufnahme in der Simulationskammer 2 in Richtung auf den Hubkolben 5. Dies entspricht dem ersten Simulationsabschnitt I nach Fig. 1, wonach bei relativ geringem Druckanstieg die Volumenaufnahme erheblich zunimmt, bis nach voller Ausnutzung der Gasfedereigenschaft die Kompressibilität der Flüssigkeit in den Simulationskammern 1,2 zum Tragen kommt, die im Kennlinienverlauf nach Fig. 1 durch eine relativ hohe Druck- jedoch kleine Volumenzunahme gekennzeichnet ist. Die in Fig. 1 gekennzeichneten Simulationsabschnitte I, II lassen sich somit verblüffend einfach und dennoch präzise durch die Verwendung eines Gases und einer Flüssigkeit über die Stellungen der Hubkolben 4,5 realisieren und beeinflussen.

Die Fig. 2 zeigt zwar nicht eine Membran, die die Flüssigkeit aufnehmende Simulationskammer 2 von der das Gas aufweisende Simulationskammer 3 abtrennt. Dennoch kann in vorteilhafter Weise der Schwimmkolben 12 durch eine im Arbeitszylinder 7 fest eingespannte Membran ersetzt werden. Dies ermöglicht ein besonders feines Einjustieren der aus Fig. 1 bekannten Kennlinienverlaufs, da die Bewegung der Membran von Reibkräften im Arbeitszylinder 7 frei ist.

## Patentansprüche

1. Verfahren zur Darstellung eines hydraulisch beaufschlagten Druckmittelnehmers auf einem Prüfstand mittels Simulation der charakteristischen Druck- und Volumenaufnahme des Druckmittelnehmers, dadurch **gekennzeichnet,** daß die charakteristische Druck- und Volumenaufnahme des Druckmittelnehmers durch wenigstens einen ersten und zweiten Simulationsabschnitt (I,II) dargestellt wird, wobei zur Darstellung des ersten Simulationsabschnitts die Druck-/Volumencharakteristik eines Gases und im zweiten Simulationsabschnitt die Druck-/Volumencharakteristik einer Flüssigkeit eingestellt wird.

2. Verfahren nach Anspruch 1, dadurch **gekennzeichnet**, daß die Simulation der charakteristischen Volumenaufnahme des Druckmittelnehmers durch das Gas und die Flüssig keit in voneinander getrennten Simulationskammern (1,2,3) erfolgt.

3. Verfahren nach Anspruch 2, dadurch **gekennzeichnet,** daß die das Gas aufweisende Simulationskammer (3) als Membranspeicher ausgeführt ist, die mittels einer Membran von der die Flüssigkeit aufnehmenden Simulationskammer (2) getrennt ist.

4. Verfahren nach einen der vorangegangenen Ansprüche, dadurch **gekennzeichnet,** daß die Variation der Druck-/Volumencharakteristik von Gas und Flüssigkeit in den Simulationskammern (1,2,3) durch die Verstellung eines Hubkolbens (4,5) jeweils innerhalb eines Arbeitszylinders (6,7) erfolgt.

5. Verfahren nach Anspruch 4, dadurch gekennzeichnet, daß die Verstellung des Hubkolbens (4,5) durch einen elektrischen Antrieb (8,9) erfolgt.

6. Verfahren nach Anspruch 5, dadurch gekennzeichnet, daß die jeweils für einen Druckmittelnehmer repräsentative Volumen-/Druckkennlinie innerhalb einer elektronischen Steuereinheit (10) gespeichert und durch Variation der Zustandsgrößen von Gas und Flüssigkeit in wenigstens einem Arbeitszylinder (6,7) nachgebildet wird, wozu der elektrische Antrieb aktiviert wird.

7. Verwendung des Verfahrens nach einem der vorhergehenden Ansprüche zur repräsentativen Darstellung von wenigstens einer hydraulisch beaufschlagten Radbremse einer Kraftfahrzeugbremsanlage auf einem Prüfstand mittels Simulation der charakteristischen Druck-/Volumenaufnahme der Radbremse.

## Claims

1. Method of representing a hydraulically operated pressure fluid consumer on a test bench by way of simulation of the characteristic pressure and volume intake of the pressure fluid consumer,
**characterized** in that the characteristic pressure and volume intake of the pressure fluid consumer is depicted by at least one first and second simulation segment (I,II), and the pressure and volume characteristics of a gas is adjusted for representing the first simulation segment, and the pressure and volume characteristics of a liquid is adjusted in the second simulation segment.

2. Method as claimed in claim 1,
**characterized** in that the simulation of the characteristic volume intake of the pressure fluid consumer, effected by the gas and the liquid, is carried out in simulation chambers (1, 2, 3) which are separated from one another.

3. Method as claimed in claim 2,
**characterized** in that the simulation chamber (3) which contains the gas is configured as a diaphragm-type accumulator and isolated from the simulation chamber (2) in which the liquid is received, by way of a diaphragm.

4. Method as claimed in any one of the preceding claims,
**characterized** in that the variation of the pressure and volume characteristics of gas and liquid in the simulation chambers (1, 2, 3) is performed by the adjustment of a stroke piston (4, 5) inside a working cylinder (6, 7), respectively.

5. Method as claimed in claim 4,
**characterized** in that the adjustment of the stroke piston (4, 5) is effected by an electric drive (8, 9).

6. Method as claimed in claim 5,
**characterized** in that the volume and pressure characteristic curve which is in each case representative of a pressure fluid consumer is stored within an electronic control unit (10) and simulated by variation of the condition variables of the gas and the liquid in at least one working cylinder (6, 7), and the electric drive is activated for this to occur.

7. Implementation of the method as claimed in any one of the preceding claims for the representation of at least one hydraulically operated wheel brake of an automotive vehicle brake system on a test bench by way of simulation of the characteristic pressure and volume intake of the wheel brake.

## Revendications

1. Procédé pour représenter un récepteur de fluide sous pression, qui est chargé hydrauliquement, sur un banc d'essais au moyen d'une simulation des caractéristiques d'absorption de pression et de volume du récepteur du fluide sous pression, caractérisé en ce que l'absorption caractéristique de pression et de volume du récepteur de fluide sous pression est représentée par au moins des première et seconde sections de simulation (I, II), la caractéristique de pression/volume d'un gaz étant réglée pour la représentation de la première section de simulation, tandis que la caractéristique de pression/ volume d'un liquide est réglée dans la seconde section de simulation.

2. Procédé selon la revendication 1, caractérisé en ce que la simulation de l'absorption caractéristique de volume du récepteur de fluide sous pression s'effectue à l'aide du gaz et du liquide dans des chambres de simulation (1, 2, 3) séparées les unes des autres.

3. Procédé selon la revendication 2, caractérisé en ce que la chambre de simulation (3) contenant le gaz est agencée sous la forme d'un accumulateur à membrane, qui est séparé, au moyen d'une membrane, de la chambre de simulation (2) recevant le liquide.

4. Procédé selon l'une des revendications précédentes, caractérisé en ce que la modification de la caractéristique de pression/volume du gaz et du liquide dans les chambres de simulation (1, 2, 3) s'effectue par déplacement d'un piston (4, 5) respectivement à l'intérieur d'un cylindre de travail (6, 7).

5. Procédé selon la revendication 4, caractérisé en ce que le déplacement du piston (4, 5) est exécuté au moyen d'un dispositif d'entraînement électrique (8, 9).

6. Procédé selon la revendication 5, caractérisé en ce que la courbe caractéristique volume/pression qui est respectivement représentative d'un récepteur de fluide sous pression est mémorisée à l'intérieur d'une unité de commande électronique (10) et est simulée par modification des grandeurs d'état d'un gaz ou d'un liquide dans au moins un cylindre de travail (6, 7), opération pour laquelle le dispositif d'entraînement électrique est activé.

7. Application du procédé selon l'une des revendications précédentes, pour la représentation illustrée d'au moins un frein de roue chargé hydrauliquement d'une installation de freinage de véhicule automobile sur un banc d'essais au moyen d'une simulation de l'absorption de pression/volume caractéristique du frein de roue.
